# EUROPÄISCHE PATENTSCHRIFT

(11) **EP 2 199 574 B1**
(45) Veröffentlichungstag und Bekanntmachung des Hinweises auf die Patenterteilung: **28.12.2016**
(21) Anmeldenummer: 09008589.5
(22) Anmeldetag: 01.07.2009
(51) Int. Cl.: F02D 9/10

(54) **Brennkraftmaschine mit einer Drosselklappenanlage**
Combustion engine with a throttle valve assembly
Moteur à combustion interne doté d'une unité de vannes à papillon

(30) Priorität: 19.12.2008 DE 102008064539
(43) Veröffentlichungstag der Anmeldung: 23.06.2010
(73) Patentinhaber: Dr. Ing. h.c. F. Porsche AG, 70435 Stuttgart (DE)
(72) Erfinder: Laudenbach, Thomas, 74385 Pleidelsheim (DE); Kraut, Gerhard, 71272 Renningen (DE); Buck, Walter, 71638 Ludwigsburg (DE)

(56) Entgegenhaltungen:
- DE-A1-102007 000 434
- FR-A1- 2 905 159
- US-A1- 2007 144 483
- US-A1- 2008 110 430

## Beschreibung

Die Erfindung bezieht sich auf eine Brennkraftmaschine mit einer Drosselklappenanlage nach dem Oberbegriff des Anspruchs 1.

Aus der DE 10 2007 000 752 A1 ist eine Drosselklappenanlage bekannt, bei der in einem Drosselklappengehäuse einzelne Luftführungsstutzen vorgesehen sind. An den jeweiligen Luftführungsstutzen ist für jeden Ansaugkanal eine Einzeldrosselklappe angeordnet, die mit einer Antriebswelle verbunden wird, wobei diese drehbar in einem Drosselklappengehäuse gelagert ist. Weiterhin ist ein Bezugsabschnitt vorgesehen, an dem der jeweilige Luftführungsstutzen mit Hilfe einer Spanneinrichtung vorgespannt gehalten wird. Hierdurch ist eine relative Position des jeweiligen Luftführungsstutzens im Hinblick auf die jeweilige Antriebswelle definierbar.

Aus der DE 10 2007 000 434 A1 ist ein Lufteinlassersystem für einen Verbrennungsmotor bekannt, bei dem ein Steckmodul zur Aufnahme von mehreren Drosselklappen vorgesehen ist. In der US 2008/0110430 A1 ist ein Saugrohr für eine Brennkraftmaschine beschrieben, bei dem ein elastischer Abschnitt zwischen dem Saugrohr und dem Zylinderkopf vorgesehen ist.

Die Aufgabe der Erfindung besteht darin, eine Brennkraftmaschine mit einer Drosselklappenanlage zu schaffen, bei der eine Dichtheit der Drosselklappe, insbesondere bei der Regelung von kleinen Lasten und im Leerlauf, gewährleistet ist.

Diese Aufgabe wird erfindungsgemäß durch die Merkmale des Anspruchs 1 gelöst. Weitere vorteilhafte Merkmale beinhalten die Unteransprüche.

Die mit der Erfindung hauptsächlich erzielten Vorteile bestehen darin, dass durch schwimmend gelagerte innere Luftführungsstutzen für die einzelnen Drosselklappen in einem gemeinsamen äußeren Drosselklappengehäuse eine optimale Dichtheit der Drosselklappen erzielt werden kann. Dies wird nach der Erfindung erreicht, indem die einzelnen Drosselklappen schwenkbar verbunden auf der durchgehenden Welle jeweils in den inneren Luftführungsstutzen angeordnet sind, welche schwimmend zwischen Lagerungen des gemeinsamen äußeren Drosselklappengehäuses auf der Welle gehalten werden.

Des Weiteren ist nach der Erfindung vorgesehen, dass die einzelnen Luftführungsstutzen bei einer Wärmeausdehnung des Zylinderkopfes von den verstellbaren Drosselklappen in Längsrichtung der durchgehenden Welle, unabhängig von einer Bewegung des mit dem Drosselklappengehäuse verbundenen Saugrohrflansches des Zylinderkopfes, ausrichtbar sind. Durch diese Ausführung der Erfindung wird in vorteilhafter Weise erreicht, dass sich bei der Wärmeausdehnung des Zylinderkopfes bzw. des äußeren Drosselklappengehäuses die einzelnen Luftführungsstutzen nach den einzelnen Drosselklappen derart ausrichten können, dass eine relative Bewegung der Luftführungsstutzen in Längsrichtung der Antriebswelle erfolgen kann und somit die einzelnen Drosselklappen im zugehörigen und schwimmend gelagerten Luftführungsstutzen dichtend positionierbar sind.

Ferner ist nach der Erfindung vorgesehen, dass die Drosselklappen in einer etwa konisch zulaufenden Bohrung des Luftführungsstutzens u. a. in einer Dichtstellung schräg stehend angeordnet sind und jeder Luftführungsstutzen in Abhängigkeit von einer Drosselklappenstellung zur Erzielung einer Dichtheit der Drosselklappe im Luftführungsstutzen verschiebbar im äußeren Drosselklappengehäuse gehalten ist. Hierdurch kann eine Ausrichtung der Luftführungsstutzen über die Drosselklappen in einfacher Weise erfolgen.

Nach einer weiteren Ausführung der Erfindung ist vorgesehen, dass die Lagerungen für die Luftführungsstutzen im Drosselklappengehäuse jeweils aus parallel gegenüberstehenden inneren Verschiebeflächen bestehen, die korrespondierend zu parallelen äußeren Abstützflächen des Luftführungsstutzens angeordnet sind.

Ferner ist nach der Erfindung vorgesehen, dass eine an die Abstützflächen anschließende und die Drosselklappe umgebende Wandungsfläche jeweils beabstandet zu einer Außenwand des gemeinsamen Drosselklappengehäuses angeordnet ist. Durch diese Ausbildung der Lagerungen der einzelnen Luftführungsstutzen kann sich dieser in Achsrichtung der Welle ungehindert verschieben und es wird ein Wärmeübergang vermieden.

Ein Ausführungsbeispiel der Erfindung ist in den Zeichnungen dargestellt und wird im Folgenden näher beschrieben. Es zeigen:
- Fig. 1: eine Draufsicht auf ein äußeres Drosselklappengehäuse mit schwimmend gelagerten inneren Luftführungsstutzen und Drosselklappen auf einer gemeinsamen Welle,
- Fig. 2: einen Schnitt nach der Linie II-II der Fig. 1 durch das Drosselklappengehäuse,
- Fig. 3: einen Schnitt nach der Linie III-III der Fig. 1 durch das Drosselklappengehäuse mit Luftführungsstutzen und
- Fig. 4: eine Schnittdarstellung durch einen Teil des Zylinderkopfes mit einem angeflanschten Drosselklappengehäuse und innen liegenden Luftführungsstutzen für die Drosselklappen.

Eine Brennkraftmaschine ist mit einer Drosselklappenanlage 1 versehen, die zwischen einem Zylinderkopf 2 und Ansaugleitungen angeordnet ist. An die Ansaugleitungen schließt sich ein äußeres gemeinsames Drosselklappengehäuse 3 an, in dem mit Drosselklappen 5 versehende innere Luftführungsstutzen 4 schwimmend in Lagerungen 6 des Drosselklappengehäuses 3 gehalten sind. Die Drosselklappen 5 sind alle auf einer gemeinsamen durchgehenden Welle 7 angeordnet und über diese verschwenkbar, was in Fig. 1 und 2 näher dargestellt ist. Hierzu ist die Welle 7 mit einem Verstellelement 8 verbunden, das mittig zwischen den vier Drosselklappen 5 im gemeinsamen Drosselklappengehäuse 3 vorgesehen ist. Alternativ ist das Verstellelement 8 seitlich von der Mitte oder an einem Ende der Welle 7 positioniert.

Die einzelnen Drosselklappen 5 sind über die durchgehende Welle 7 fest miteinander verbunden und somit nur gemeinsam schwenkbar, wobei jede Drosselklappe 5 einen zugehörigen Luftführungsstutzen 4 umfasst, der in dem gemeinsamen Drosselklappengehäuse 3 schwimmend gelagert ist. Bei einer Wärmeausdehnung des Zylinderkopfes 2 der Brennkraftmaschine richten sich die einzelnen Luftführungsstutzen 4 nach den einzelnen Drosselklappen 5 aus, sodass sich nur das gemeinsame Drosselklappengehäuse 3 mit dem Saugrohrflansch 12 des Zylinderkopfes 2 bewegt. Somit kann durch die schwimmende Lagerung jedes einzelnen Luftführungsstutzens 4 ein Spalt zwischen der Drosselklappe 5 und dem zugehörigen Luftführungsstutzen 4 minimiert werden. Das gemeinsame Drosselklappengehäuse 3 sorgt zudem noch für eine notwendige Abdichtung der Drosselklappenanlage 1 nach außen hin, damit keine sog. Falschluft angesaugt werden kann.

Wie in Fig. 2 gezeigt, sind die Öffnungen bzw. Bohrungen 10 der Luftführungsstutzen 4 leicht konisch zulaufend ausgeführt, so dass bei Schrägstellung der Drosselklappen 5 in einer Dichtstellung eine optimale Dichtheit erzielbar ist. Es ist dennoch denkbar, die Öffnungen bzw. Bohrungen 10 ovalförmig oder elliptisch auszubilden.

Die schwimmende Lagerung 6 für die einzelnen Luftführungsstutzen 4 im Drosselklappengehäuse 3 besteht jeweils aus parallel gegenüberstehenden inneren Verschiebeflächen V, V1, denen hierzu korrespondierende äußere Abstützflächen A, A1 des Luftführungsstutzens 4 gegenüberstehen. Ein an die Abstützfläche A, A1 anschließende und die Drosselklappe 5 umgebende Wandungsfläche W ist beabstandet zu einer Außenwand W1 des Drosselklappengehäuses 3 angeordnet, sodass ein Wärmeübergang vermieden wird.

Gemäß Fig. 4 wird jeder Luftführungsstutzen 4 mit Hilfe eines Federelements 11, das vorzugsweise in Form eins elastischen O-Rings ausgebildet ist, an den Saugrohrflansch 12 gedrückt bzw. am Saugrohrflansch 12 zur Anlage gebracht. Ein solches Federelement 11 ist in einer am Drosselklappengehäuse 3 ausgebildeten Nut 13 angeordnet. Auf der Seite des Saugrohrflansches 12 verhindert das Federelement 11 durch das Pressen des Luftführungsstutzens 4 an den Saugrohrflansch 12 das Vorbeiströmen von Falschluft zwischen dem jeweiligen Luftführungsstutzen 4 und dem Saugrohrflansch 12, wobei das Federelement 11 auf der anderen Seite des Luftführungsstutzens 4 zusätzlich als Dichteinrichtung zwischen dem jeweiligen Luftführungsstutzen 4 und dem Drosselklappengehäuse 3 dient.

## Patentansprüche

1. Brennkraftmaschine mit einer Drosselklappenanlage, die zwischen einem Zylinderkopf und Ansaugleitungen angeordnet ist und mehrere in einem Drosselklappengehäuse angeordnete Drosselklappen umfasst, die gemeinsam über ein Verstellelement verschwenkbar auf einer durchgehenden Welle angeordnet sind, **dadurch gekennzeichnet, dass**
- die einzelnen Drosselklappen (5) schwenkbar verbunden auf der durchgehenden Welle (7) jeweils in einem inneren Luftführungsstutzen (4) angeordnet und
- diese Luftführungsstutzen (4) schwimmend zwischen Lagerungen (6) im äußeren gemeinsamen Drosselklappengehäuses (3) auf der Welle (7) gehalten sind, wobei
- jeder Luftführungsstutzen (4) in Abhängigkeit von einer Drosselklappenstellung zur Erzielung einer Dichtheit der Drosselklappe (5) im Luftführungsstutzen (4) in Längsrichtung der durchgehenden Welle (7) verschiebbar im äußeren Drosselklappengehäuse (3) gehalten wird.

2. Brennkraftmaschine nach Anspruch 1, **dadurch gekennzeichnet, dass** die einzelnen Luftführungsstutzen (4) bei einer Wärmeausdehnung des Zylinderkopfes (2) von den verstellbaren Drosselklappen (5) in Längsrichtung der durchgehenden Welle (7), unabhängig von einer Bewegung des mit dem Drosselklappengehäuse (3) verbundenen Saugrohrflansches (12) des Zylinderkopfes, ausrichtbar sind.

3. Brennkraftmaschine nach den Ansprüchen 1 oder 2, **dadurch gekennzeichnet, dass** die Drosselklappen (5) in einer etwa konisch zulaufenden Bohrung des Luftführungsstutzens (4) angeordnet und mit der Welle (7)fest verbunden sind

4. Brennkraftmaschine nach einem der Ansprüche 1 bis 3, **dadurch gekennzeichnet, dass** die Lager (6) für die Luftführungsstutzen (4) im Drosselklappengehäuse (3) jeweils aus parallel gegenüberstehenden inneren Verschiebeflächen (V, V1) bestehen, die korrespondierend zu parallelen äußeren Abstützflächen (A, A1) des Luftführungsstutzens (4) angeordnet sind.

5. Brennkraftmaschine nach einem der Ansprüche 1 bis 4, **dadurch gekennzeichnet, dass** eine an die Abstützflächen (A, A1) anschließende und die Drosselklappe (5) umgebende Wandungsfläche (W) beabstandet zu einer Außenwand (W1) des Drosselklappengehäuses (3) angeordnet ist.

6. Brennkraftmaschine nach einem der Ansprüche 1 bis 5, **dadurch gekennzeichnet, dass** das gemeinsame Verstellelement (8) für die Drosselklappe (5) mittig zwischen den mindestens vier Luftführungsstutzen (4) im äußeren Drosselklappengehäuse (3) angeordnet ist.

7. Brennkraftmaschine nach einem der Ansprüche 1 bis 6, **dadurch gekennzeichnet, dass** das Drosselklappengehäuse (3) über eine Ringdichtung (R) am Saugrohrflansch (12) des Zylinderkopfes (2) abgedichtet gehalten ist.

8. Brennkraftmaschine nach einem der Ansprüche 1 bis 7, **dadurch gekennzeichnet, dass** zwischen dem Luftführungsstutzen (4) und dem Drosselklappengehäuse (3) ein Federelement (11) positioniert ist, das vorzugsweise in Form eins O-Rings ausgebildet ist.

## Claims

1. Internal combustion engine having a throttle valve assembly which is arranged between a cylinder head and an intake line and comprises a plurality of throttle valves which are arranged in a throttle valve housing and which are arranged so as to be pivotable together by means of an adjustment element on a continuous shaft, **characterized in that**
- the individual throttle valves (5) are arranged connected in a pivotable fashion on the continuous shaft (7) in each case in an inner air flow connector (4), and
- these air flow connectors (4) are held on the shaft (7) in a floating fashion between mounts (6) in the outer common throttle valve housing (3), wherein
- each air flow connector (4) is held in the outer throttle valve housing (3) so as to be displaceable in the longitudinal direction of the continuous shaft (7) as a function of a throttle valve position in order to bring about a seal of the throttle valve (5) in the air flow connector (4).

2. Internal combustion engine according to Claim 1, **characterized in that** in the case of thermal expansion of the cylinder head (2) the individual air flow connectors (4) can be oriented by the adjustable throttle valves (5) in the longitudinal direction of the continuous shaft (7), independently of a movement of the induction pipe flange (12), connected to the throttle valve housing (3), of the cylinder head.

3. Internal combustion engine according to Claim 1 or 2, **characterized in that** the throttle valves (5) are arranged in a drilled hole of the air flow connector (4) which ends approximately in a cone, and said throttle valves (5) are permanently connected to the shaft (7).

4. Internal combustion engine according to one of Claims 1 to 3, **characterized in that** the bearings (6) for the air flow connectors (4) in the throttle valve housing (3) are each composed of inner displacement faces (V, V1) which are located opposite one another in parallel and which are arranged to correspond to parallel outer supporting faces (A, A1) of the air flow connector (4).

5. Internal combustion engine according to one of Claims 1 to 4, **characterized in that** a wall face (W) which adjoins the supporting faces (A, A1) and surrounds the throttle valve (5) is arranged at a distance from an outer wall (W1) of the throttle valve housing (3).

6. Internal combustion engine according to one of Claims 1 to 5, **characterized in that** the common adjustment element (8) for the throttle valve (5) is arranged centrally between the at least four air flow connectors (4) in the outer throttle valve housing (3).

7. Internal combustion engine according to one of Claims 1 to 6, **characterized in that** the throttle valve housing (3) is held in a sealed fashion by means of an annular seal (R) at the induction pipe flange (12) of the cylinder head (2).

8. Internal combustion engine according to one of Claims 1 to 7, **characterized in that** a spring element (11), which is preferably embodied in the form of an O ring, is positioned between the air flow connector (4) and the throttle valve housing (3).

## Revendications

1. Moteur à combustion interne comprenant une installation de vannes à papillon, qui est disposée entre une culasse et des conduites d'admission et qui comprend plusieurs vannes à papillon disposées dans un boîtier de vannes à papillon, lesquelles sont disposées sur un arbre continu de manière à pouvoir pivoter ensemble par le biais d'un élément de réglage, **caractérisé en ce que**
- les vannes à papillon individuelles (5) connectées de manière à pouvoir pivoter sont disposées sur l'arbre continu (7) à chaque fois dans une tubulure de guidage d'air intérieure (4) et
- ces tubulures de guidage d'air (4) sont retenues de manière flottante entre des paliers (6) dans le boîtier de vannes à papillon commun extérieur (3) sur l'arbre (7),
- chaque tubulure de guidage d'air (4) étant retenue de manière déplaçable dans le boîtier de vannes à papillon (3) extérieur en fonction d'une position des vannes à papillon pour obtenir une étanchéité de la vanne à papillon (5) dans la tubulure de guidage d'air (4) dans la direction longitudinale de l'arbre continu (7).

2. Moteur à combustion interne selon la revendication 1, **caractérisé en ce que** les tubulures de guidage d'air individuelles (4), dans le cas d'une dilatation thermique de la culasse (2), peuvent être orientées par les vannes à papillon réglables (5) dans la direction longitudinale de l'arbre continu (7), indépendamment d'un déplacement de la bride du tuyau d'aspiration (12) de la culasse connectée au boîtier de vannes à papillon (3).

3. Moteur à combustion interne selon les revendications 1 ou 2, **caractérisé en ce que** les vannes à papillon (5) sont disposées dans un alésage se terminant approximativement sous forme conique de la tubulure de guidage d'air (4) et sont connectées fixement à l'arbre (7).

4. Moteur à combustion interne selon l'une quelconque des revendications 1 à 3, **caractérisé en ce que** les paliers (6) pour les tubulures de guidage d'air (4) dans le boîtier de vannes à papillon (3) se composent à chaque fois de surfaces de coulissement intérieures opposées en parallèle (V, V1) qui sont disposées de manière à correspondre à des surfaces d'appui extérieures parallèles (A, A1) de la tubulure de guidage d'air (4).

5. Moteur à combustion interne selon l'une quelconque des revendications 1 à 4, **caractérisé en ce qu'**une surface de paroi (W) se raccordant aux surfaces d'appui (A, A1) et entourant la vanne à papillon (5) est disposée à distance d'une paroi extérieure (W1) du boîtier de vannes à papillon (3).

6. Moteur à combustion interne selon l'une quelconque des revendications 1 à 5, **caractérisé en ce que** l'élément de réglage commun (8) pour la vanne à papillon (5) est disposé centralement entre les au moins quatre tubulures de guidage d'air (4) dans le boîtier de vannes à papillon extérieur (3).

7. Moteur à combustion interne selon l'une quelconque des revendications 1 à 6, **caractérisé en ce que** le boîtier de vannes à papillon (3) est retenu de manière étanchéifiée par le biais d'un joint d'étanchéité radial (R) sur la bride du tuyau d'aspiration (12) de la culasse (2).

8. Moteur à combustion interne selon l'une quelconque des revendications 1 à 7, **caractérisé en ce qu'**entre la tubulure de guidage d'air (4) et le boîtier de vannes à papillon (3) est positionné un élément de ressort (11) qui est réalisé de préférence sous forme de joint torique.
